# FASCICULE DE BREVET EUROPEEN

(11) **EP 0 687 338 B1**
(45) Date de publication et mention de la délivrance du brevet: **01.04.1998**
(21) Numéro de dépôt: 95903742.5
(22) Date de dépôt: 30.12.1994
(51) Int. Cl.: E04F 13/12, E04C 2/08

(54) **Revêtement de façade**
Fassadenverkleidung
Covering panel

(30) Priorité: 03.01.1994 FR 9400070
(43) Date de publication de la demande: 20.12.1995
(73) Titulaire: FELIX, André, CH-1010 Lausanne (CH); FELIX, Laurent, CH-1082 Corseaux (CH)
(72) Inventeur: FELIX, André, CH-1010 Lausanne (CH); FELIX, Laurent, CH-1082 Corseaux (CH)
(74) Mandataire: Nithardt, Roland
(86) Numéro de dépôt international: CH9400246
(87) Numéro de publication internationale: WO9518900

(56) Documents cités:
- CH-A- 541 046
- DE-A- 1 297 836
- DE-A- 2 530 912
- US-A- 3 085 367
- US-A- 4 063 396

## Description

La présente invention concerne un revêtement de façade constitué d'un bardage métallique comportant une structure de support et des éléments de bardage constitués de profils extrudés en alliage d'aluminium ou en matière synthétique, ces profils étant pourvus de moyens d'accouplement rapide pour assurer une liaison rigide entre eux lorsqu'ils sont juxtaposés deux à deux, et ladite structure de support comportant des éléments longitudinaux profilés, obtenus par extrusion et réalisés en alliage d'aluminium, disposés verticalement à intervalles réguliers et comportant une gorge longitudinale axiale ayant des parois intérieures pourvues de cannelures parallèles à l'axe, ces cannelures étant agencées pour recevoir des vis de montage des éléments de bardage, ces vis ayant un fût fileté agencé pour coopérer avec lesdites cannelures des gorges des éléments longitudinaux profilés.

On connaît déjà divers types de revêtements de façade par bardage au moyen de panneaux métalliques façonnés par pliage. La mise en place et la fixation de ces panneaux s'effectuent à l'aide d'une multitude de vis ou de rivets et représentent des opérations longues et fastidieuses. En outre, ces panneaux métalliques ont généralement une forme géométrique relativement simple, vu que le pliage ne permet pas d'obtenir des formes fantaisistes très élaborées. Enfin, le pliage permet difficilement de réaliser des moyens d'accouplement des panneaux qui doivent être juxtaposés et fixés individuellement aux structures portantes, d'où la nécessité d'utiliser un très grand nombre de vis ou de rivets avec comme conséquence une esthétique médiocre et peu adaptée à une construction faite avec une certaine recherche architecturale.

Pour remédier à ces inconvénients à la fois d'ordre pratique et d'ordre esthétique, des constructeurs ont réalisé des revêtements de façade comportant des panneaux extrudés pouvant être accouplés par emboîtement latéral. De tels panneaux sont, par exemple, illustrés par les brevets US 3,085,367 et US 4,063,396, ou par la demande de brevet allemand DE-A-1 297 836. Toutefois, le mode de montage de ces panneaux n'est pas particulièrement aisé étant donné que chaque panneau doit être fixé individuellement sur une structure portante classique, ce qui ne simplifie pas sa mise en place et la rend coûteuse et malaisée.

La présente invention se propose de pallier ces inconvénients en réalisant un revêtement de façade tel que défini ci-dessus et caractérisé que lesdits éléments longitudinaux profilés ont une forme générale en T, la partie centrale du T comportant ladite gorge longitudinale axiale s'étendant sur une partie seulement de la hauteur de la partie centrale en T et une languette disposée dans le prolongement de la gorge, et la partie transversale dudit T se décomposant en deux ailettes latérales respectivement disposées de part et d'autre de ladite gorge, et en ce que ladite structure de support comporte également des équerres coudées, dont un bras est pourvu d'au moins une ouverture pour le passage d'une vis de fixation murale et dont l'autre bras comporte une fente agencée pour recevoir au moins partiellement la languette de la partie centrale du T.

Dans ce mode de réalisation préféré, ledit bras pourvu de la fente comporte un logement sensiblement cylindrique, ménagé sur toute sa largeur, perpendiculairement à ladite fente, ce logement étant agencé pour recevoir une vis de blocage d'un élément longitudinal profilé lorsque la languette de la partie centrale du T est engagée dans ladite fente.

Ladite vis de blocage est de préférence autoforante et le logement cylindrique est de préférence fendu axialement.

Dans cette forme de réalisation préférée, la distance qui sépare les parois latérales de la gorge des éléments longitudinaux profilés, cette distance étant mesurée au fond des cannelures opposées, est sensiblement égale à l'épaisseur du fût des vis de montage, cette épaisseur étant mesurée à l'extérieur des filets du filetage.

Selon une variante particulièrement avantageuse, lesdits éléments de bardage peuvent comporter des logements ménagés par masquer un éclairage.

D'une manière préférentielle, lesdits éléments de bardage comportent à la fois des moyens d'accouplement rapide et des moyens de verrouillage de ces éléments dans leur position accouplée.

La présente invention sera mieux comprise en référence à la description d'exemples de réalisation et aux dessins annexés dans lesquels :
la figure 1 représente une vue en coupe transversale de deux éléments de bardage composant le revêtement de façade selon l'invention,
les figures 2, 3 et 4 représentent diverses variantes de réalisation des éléments de bardage des revêtements de façade selon l'invention,
la figure 5 représente une vue en coupe illustrant les moyens de fixation des éléments de bardage sur une structure de support,
la figure 6 représente une vue en perspective illustrant les moyens de fixation représentés par la figure 5, et
les figures 7, 8 et 9 illustrent une application particulière du revêtement de façade selon l'invention, dans laquelle les éléments de bardage sont conçus pour permettre la réalisation d'un éclairage indirect.

En référence à la fig. 1, le revêtement de façade 10 comprend un ensemble d'éléments de bardage 11 qui sont réalisés sous une forme de panneaux longitudinaux montés côte à côte pour constituer une surface extérieure ayant un aspect continu. Ces éléments de bardage sont réalisés en aluminium, en un alliage à base d'aluminium ou en une matière synthétique, par extrusion selon une technique bien connue pour la fabrication de profilés.

Grâce à cette technique d'extrusion, les éléments de bardage comportent des moyens d'accouplement rapide 12 et des moyens de verrouillage 13 qui permettent de les lier entre eux et de les bloquer en position. De cette manière on réduit considérablement le nombre de vis de fixation 14 nécessaires pour fixer le bardage à des éléments d'une structure de support 15 elle-même liée au bâtiment destiné à être revêtu. Ces moyens d'accouplement rapides 12 sont constitués avantageusement d'une rainure 12a ménagée le long d'un côté de chaque élément de bardage 11 et d'un rebord 12b ménagé le long de l'autre côté de chaque élément de bardage 11. La géométrie de la rainure 12a et du rebord 12b est telle que le rebord 12b d'un premier élément de bardage 11 peut s'engager dans la rainure 12a d'un autre élément de bardage 11 disposé de façon adjacente au premier. Cet emboîtement est tel que, vu de l'extérieur, deux éléments de bardage 11 disposés côte à côte donnent un aspect ininterrompu, c'est-à-dire définissent une surface continue.

Les moyens de verrouillage sont avantageusement constitués par deux pattes 13a et 13b, situées sur la face arrière de l'élément de bardage 11 et pourvues respectivement de deux becs 13d et 13c présentant une certaine élasticité. La patte 13a équipée de son bec 13d prolonge l'une des parois qui définit la rainure 12a, et est disposée le long du côté de l'élément de bardage 11 qui comporte cette rainure. La patte 13b et le bec correspondant 13c sont disposés sur la face arrière de l'élément de bardage 11 à proximité du bord comportant le rebord 12b. De ce fait, les deux pattes 13a et 13b se chevauchent à leur extrémité et les becs 13d et 13d s'accrochent l'un à l'autre lorsque deux éléments de bardage 11 sont couplés, c'est-à-dire montés de façon adjacente.

En outre, la partie des éléments de bardage 11 comportant la rainure 12a et la patte 13a est pourvue d'un décrochement 16 définissant une surface d'appui 17 pour permettre la fixation simultanée de deux éléments de bardage sur l'élément 15 de la structure de support. La surface d'appui 17 est sensiblement plane pour faciliter cet appui et la profondeur du décrochement 16 est définie de manière à permettre de noyer la tête des vis 14 et de régler l'écartement du bardage par rapport à la structure de support.

Il est évident que la technique d'extrusion permet de réaliser d'une manière simple toutes les géométries de profils et tous les systèmes d'accouplement par emboîtement associés à un verrouillage par encliquetage identique ou similaire à ceux décrits ci-dessus. En particulier, les figures 2, 3 et 4 représentent d'autres formes de réalisation d'éléments de bardage, également fabriqués selon cette technique. Comme précédemment, ces éléments de bardage comportent des moyens d'accouplement rapides 12 et des moyens de verrouillage 13 qui sont ménagés de part et d'autres de leurs bords pour permettre une liaison entre ces différents éléments exempte de toute discontinuité apparente, lorsque le bardage est complètement monté sur la façade d'un bâtiment.

Les figures 5 et 6 illustrent d'une manière plus détaillée le mode de fixation des éléments de bardage sur la structure de support. Cette structure de support comporte des éléments longitudinaux profilés 20, de préférence en aluminium extrudé, pourvus d'une gorge longitudinale axiale 21 destinée à recevoir les vis 14 de montage des éléments de bardage 11. Ces éléments longitudinaux profilés 20 sont liés à un ouvrage de maçonnerie 22 au moyen d'équerres 23 également réalisées à partir d'un profilé extrudé en aluminium découpé par tronçons. Les éléments longitudinaux profilés 20 ont une forme générale en T, dont la partie centrale comporte ladite gorge longitudinale axiale 21. Cette gorge présente des parois intérieures pourvues de cannelures 21a parallèles à l'axe et la distance qui sépare ces parois, distance mesurée au fond des cannelures opposées, est sensiblement égale à l'épaisseur du fût des vis de montage, cette épaisseur étant mesurée à l'extérieur des filets de filetage, ce qui permet la prise des vis dans la gorge. La partie transversale du T se décompose en deux ailettes latérales 20a, 20b, respectivement disposées de part et d'autre de ladite gorge. Ces ailettes peuvent servir d'appui à des supports horizontaux sur lesquels seront fixés les éléments de bardage 11. On notera que la gorge longitudinale axiale 20 ne s'étend que sur une partie de la hauteur de la partie centrale du T. Le reste de cette partie se présente sous la forme d'une languette 25 disposée dans le prolongement de l'axe de la gorge 20.

Les équerres 23 de forme coudée à 90°, comportent un bras 23a et un bras 23b, dont l'un 23a est destiné à être fixé contre l'ouvrage de maçonnerie 22 et dont l'autre 23b est destiné à fixer un élément longitudinal profilé 20. A cet effet, le bras 23a est pourvu d'une ouverture oblongue 26 prévue pour le passage d'un boulon ou d'une vis de fixation 27. Cette ouverture oblongue permet un réglage en position de l'équerre 23. Le bras 23b est pourvu d'une fente 24 agencée pour recevoir ladite languette 25 de la partie centrale du T de l'élément longitudinal profilé 20. En outre, le bras 23b est équipé d'un logement sensiblement cylindrique 29 ménagé sur toute sa largeur et agencé pour recevoir une vis de blocage 28. Le logement cylindrique 29 est de préférence fendu sur toute sa longueur. La vis de blocage 28 est de préférence autoforante et sa tête comporte des pans de blocage empêchant un desserrement dû à des vibrations.

Les équerres étant mises en place, les éléments longitudinaux profilés 20 sont positionnés de manière appropriée, le réglage de leur position, c'est-à-dire leur écartement par rapport à l'ouvrage en maçonnerie étant défini par la profondeur à laquelle la languette 25 est introduite dans les fentes 24 des bras 23b des équerres 23. Le réglage de cet écartement peut être réglé par exemple en fonction de la présence et de l'épaisseur d'une couche de matériau isolant. La vis de blocage 28 autoforante assure le blocage en position des éléments 20.

La technique de réalisation des profilés par extrusion permet de concevoir d'une manière simple et efficace des structures aussi complexes que les cannelures ménagées à l'intérieur de la gorge 21, et les logements 29 permettant la mise en place des vis de blocage 28 pour assurer le blocage en position des éléments longitudinaux profilés 20.

Les figures 7 à 9 illustrent une forme de réalisation particulière permettant de réaliser un éclairage indirect incorporé au bardage métallique. A cet effet, chaque élément de bardage 11, dont la surface extérieure peut avoir une forme quelconque correspondant notamment aux profilés illustrés par les figures 1 à 4, comporte un prolongement latéral 30 qui définit un logement 31 dans lequel peut être monté un éclairage 32.

Les deux vues agrandies des figures 8 et 9 illustrent deux formes de réalisation particulière des becs des moyens de verrouillage des éléments de bardage 11. Quelle que soit la forme de ces organes, ils peuvent être réalisés d'une manière relativement simple et efficace par extrusion, alors qu'une construction équivalente par des moyens classiques ne pourrait être réalisée que grâce à des interventions de pliage et de soudure compliquées et coûteuses.

Grâce aux moyens d'accouplement rapide et aux moyens de verrouillage dont sont pourvues toutes les formes de réalisation des éléments de bardage, le nombre de vis de fixation ou de rivets nécessaires pour solidariser ces éléments à la structure de support est considérablement réduit par rapport au nombre de ces moyens de fixation utilisés dans le cadre des réalisations connues.

## Revendications

1. Revêtement de façade constitué d'un bardage métallique comportant une structure de support (15) et des éléments de bardage (11) constitués de profils extrudés en alliage d'aluminium ou en matière synthétique, ces profils étant pourvus de moyens d'accouplement rapide pour assurer une liaison rigide entre eux lorsqu'ils sont juxtaposés deux à deux, et ladite structure de support comportant des éléments longitudinaux profilés (20), obtenus par extrusion et réalisés en alliage d'aluminium, disposés verticalement à intervalles réguliers et comportant une gorge longitudinale axiale (21) ayant des parois intérieures pourvues de cannelures (21a) parallèles à l'axe, ces cannelures étant agencées pour recevoir des vis de montage (14) des éléments de bardage (11), ces vis ayant un fût fileté agencé pour coopérer avec lesdites cannelures (21a) des gorges (21) des éléments longitudinaux profilés (20), caractérisé en ce que lesdits éléments longitudinaux profilés (20) ont une forme générale en T, la partie centrale du T comportant ladite gorge longitudinale axiale (21) s'étendant sur une partie seulement de la hauteur de la partie centrale en T et une languette (25) disposée dans le prolongement de la gorge, et la partie transversale dudit T se décomposant en deux ailettes latérales (20a, 20b) respectivement disposées de part et d'autre de ladite gorge (21), et en ce que ladite structure de support comporte également des équerres coudées (23), dont un bras (23a) est pourvu d'au moins une ouverture (26) pour le passage d'une vis de fixation murale (27) et dont l'autre bras (23b) comporte une fente (24) agencée pour recevoir au moins partiellement la languette (25) de la partie centrale du T.

2. Revêtement de façade selon la revendication 1, caractérisé en ce que ledit bras (23b) pourvu de la fente (24) comporte un logement (29) sensiblement cylindrique, ménagé sur toute sa largeur, perpendiculairement à ladite fente, ce logement étant agencé pour recevoir une vis de blocage (28) d'un élément longitudinal profilé lorsque la languette (25) de la partie centrale du T est engagée dans ladite fente (24).

3. Revêtement de façade selon la revendication 2, caractérisé en ce que ladite vis de blocage (28) est autoforante.

4. Revêtement de façade selon la revendication 2, caractérisé en ce que le logement cylindrique (29) est fendu axialement.

5. Revêtement de façade selon la revendication 1, caractérisé en ce que la distance qui sépare les parois latérales de la gorge (21) des éléments longitudinaux profilés, cette distance étant mesurée au fond des cannelures (21a) opposées, est sensiblement égale à l'épaisseur du fût des vis de montage (14), cette épaisseur étant mesurée à l'extérieur des filets du filetage.

6. Revêtement selon la revendication 1, caractérisé en ce que lesdits éléments de bardage (11) comportent des logements (31) ménagés pour masquer un éclairage (32).

7. Revêtement selon la revendication 1, caractérisé en ce que lesdits éléments de bardage (11) comportent à la fois des moyens d'accouplement rapide (12) et des moyens de verrouillage (13) de ces éléments dans leur position accouplée.

## Patentansprüche

1. Fassadenverkleidung bestehend aus einer metallischen Verkleidung, die einen Befestigungsrahmen (15) und Verkleidungselemente (11) aufweist, die aus stranggepressten Profilen aus einer Aluminiumlegierung oder aus einem synthetischen Werkstoff bestehen, wobei diese Profile mit Schnellverbindungselementen versehen sind, um eine starre Verbindung untereinander zu gewährleisten, wenn sie paarweise aneinandergefügt sind, und wobei der Befestigungsrahmen profilierte Längselemente (20) aufweist, die man durch Extrudieren erhält, und die aus einer Aluminiumlegierung bestehen, vertikal in regelmäßigen Abständen angeordnet sind und eine axiale Längsvertiefung (21) aufweisen, welche Innenwände hat, die mit einer achsparallelen Riffelung (21a) versehen sind, wobei diese Riffelung dazu dient, Montageschrauben (14) für die Verkleidungselemente (11) aufzunehmen, und wobei diese Schrauben einen mit einem Gewinde versehenen Schaft aufweisen, der dazu dient, mit der Riffelung (21a) in den Vertiefungen (21) der profilierten Längselemente (20) zusammenzuarbeiten,
**dadurch gekennzeichnet,** daß
die profilierten Längselemente (20) im allgemeinen die Form eines T haben, wobei der mittlere Teil des T die axiale Längsvertiefung (21), die sich nur in einem Teil der Höhe des T-förmigen mittleren Teils erstreckt, sowie eine Rippe (25) aufweist, die in Verlängerung der Vertiefung verläuft, wobei das querlaufende Teil des T sich in zwei seitliche Schenkel (20a,20b) aufteilt, die jeweils beiderseits der Vertiefung (21) angeordnet sind, und daß der Befestigungsrahmen auch gebogene Winkel (23) aufweist, von denen ein Schenkel (23a) mit mindestens einer Öffnung (26) für den Durchgang einer Schraube (27) zur Befestigung an der Wand versehen ist, und von denen der andere Schenkel (23b) einen Schlitz (24) aufweist, der zur mindestens teilweisen Aufnahme der Rippe (25) des mittleren Teils des T dient.

2. Fassadenverkleidung nach Anspruch 1,
**dadurch gekennzeichnet,** daß
der mit dem Schlitz (24) versehene Schenkel (23b) eine ungefähr zylindrische Aufnahme (29) aufweist, die auf seiner gesamten Breite im rechten Winkel zu dem Schlitz angebracht ist, wobei diese Aufnahme dazu dient, eine Schraube (28) zur Befestigung eines profilierten Längselementes aufzunehmen, wenn die Rippe (25) des mittleren Teils des T in den Schlitz (24) eingeschoben ist.

3. Fassadenverkleidung nach Anspruch 2,
**dadurch gekennzeichnet,** daß
die Befestigungsschraube (28) selbstbohrend ist.

4. Fassadenverkleidung nach Anspruch 2,
**dadurch gekennzeichnet,** daß
die zylindrische Aufnahme (29) axial geschlitzt ist.

5. Fassadenverkleidung nach Anspruch 1,
**dadurch gekennzeichnet,** daß
der Abstand, der die seitlichen Wände der Vertiefungen (21) der profilierten Längselemente voneinander trennt, wobei dieser Abstand am Grund der gegenüberliegenden Riffelungen (21a) gemessen ist, ungefähr gleich der Schaftdicke der Montageschraube (14) ist, wobei diese Dicke dem Aussendurchmesser der Gewindegänge des Gewindes entspricht.

6. Fassadenverkleidung nach Anspruch 1,
**dadurch gekennzeichnet,** daß
die Verkleidungselemente (11) Unterbringungsräume (31) aufweisen, die ausgespart sind, um eine Beleuchtung zu überdecken.

7. Fassadenverkleidung nach Anspruch 1,
**dadurch gekennzeichnet,** daß
die Verkleidungselemente (11) gleichzeitig Schnellverbindungseinrichtungen (12) und Einrasteinrichtungen (13) für diese Elemente im zusammengefügten Zustand aufweisen.

## Claims

1. A covering panel consisting of a metal cladding comprising a supporting structure (15) and cladding members (11) consisting of sections made of extruded aluminium alloy or a synthetic material, said elements having quick assembly means forming a rigid interconnection when they are juxtaposed in pairs, and said supporting structure comprising longitudinal sections (20), manufactured by extrusion and made of aluminium alloy, disposed vertically at regular intervals, and having an axial longitudinal channel (21) whose interior walls have grooves (21a) parallel to its axis, said grooves being designed to receive screws (14) for attaching the cladding members (11), these screws having a threaded shaft designed to co-operate with said grooves (21a) in said channels (21) on the longitudinal sections (20), characterized in that said longitudinal sections (20) are generally T-shaped, with the central portion of the T comprising said axial longitudinal channel (21) extending only partially along the top of the central T-shaped element and with a spline (25) in the extension of the channel, and the transverse portion of said T splitting into two lateral flanges (20a, 20b) located on either side of said channel (21) respectively, and in that said supporting structure also has angled brackets (23), one arm (23a) of which has at least one opening (26) for a wall attachment. screw (27), and the other arm (23b) of which has an opening (24) designed to receive at least a portion of the spline (25) of the central T-shaped portion.

2. A covering panel according to claim 1, characterized in that said arm (23b) which has the opening (24), has a generally cylindrical housing (29) spanning its width, perpendicular to said opening, this housing being designed to receive a blocking screw (28) of a longitudinal section when the spline (25) of the central T-shaped portion engages said opening (24).

3. A covering panel according to claim 2, characterized in that said blocking screw (28) is self-boring.

4. A covering panel according to claim 2, characterized in that the cylindrical housing (29) is divided axially.

5. A covering panel according to claim 1, characterized in that the distance between the lateral walls of the channel (21) of the longitudinal sections, as measured from the base of opposite grooves (21a), is substantially equal to the diameter of the shaft of the attachment screw (14) measured around the screw threads.

6. A covering panel according to claim 1, characterized in that said cladding members (11) comprise housings (31) for concealing lights (32).

7. A covering panel according to claim 1, characterized in that said cladding members (11) comprise both quick assembly means (12) and means (13) for locking these members in connected position.
